# DEMANDE DE BREVET EUROPEEN

(11) **EP 2 756 771 A1**
(43) Date de publication de la demande: **23.07.2014**
(21) Numéro de dépôt: 14000162.9
(22) Date de dépôt: 16.01.2014
(51) Int. Cl.: A43B 13/14, A43B 13/26, A43C 15/06

(54) **Crampon pour chaussure**

(30) Priorité: 21.01.2013 FR 1300122
(71) Demandeur: SALOMON S.A.S., 74370 Metz-Tessy (FR)
(72) Inventeur: Derrier, Aude, 73420 Viviers du Lac (FR)

(57) **Abrégé**

Crampon (2) comprenant un corps (4) qui s'étend en longueur depuis une première extrémité (5) jusqu'à une deuxième extrémité (6), en largeur entre un premier bord (7) et un deuxième bord (8), et en hauteur entre une face d'appui (9) et une face d'accueil (10), le crampon (2) comprenant des pointes (15) en saillie au niveau de la face d'appui (9), le corps (4) comprenant une première partie (16) qui s'étend en longueur depuis la première extrémité (5) jusqu'à une première limite (17), ainsi qu'une deuxième partie (18) qui s'étend en longueur depuis la deuxième extrémité (6) jusqu'à une deuxième limite (19).

La première partie (16) est flexible longitudinalement, selon un axe transversal (W), et la première partie (16) est rigide transversalement, selon un axe longitudinal (L).

## Description

L'invention se rapporte à un crampon destiné à être solidarisé à un élément chaussant tel qu'une chaussure. Ce crampon peut être utilisé dans des domaines tels que l'alpinisme, la marche sur neige ou sur glace, l'escalade en cascade de glace, ou autre. L'invention se rapporte aussi à un ensemble comprenant un crampon et un élément chaussant tel qu'une chaussure.

Traditionnellement un crampon comprend un corps qui s'étend en longueur depuis une première extrémité jusqu'à une deuxième extrémité, en largeur entre un premier bord et un deuxième bord, et en hauteur entre une face d'appui et une face d'accueil. En fait le corps est dimensionné pour que la face d'accueil reçoive la semelle de la chaussure. Le crampon comprend des pointes en saillie au niveau de la face d'appui, pour s'ancrer au sol et ainsi s'opposer à des glissades. Généralement le corps comprend une première partie qui s'étend en longueur depuis la première extrémité jusqu'à une première limite, ainsi qu'une deuxième partie qui s'étend en longueur depuis la deuxième extrémité jusqu'à une deuxième limite.

Une telle forme de réalisation est donnée à titre d'exemple par le document FR 2 722 067. Selon ce document, la première partie et la deuxième partie sont reliées l'une à l'autre par un pont, lequel sert notamment à ajuster la longueur du corps. Chaque partie comprend des pointes, pour ainsi permettre des ancrages vers l'avant et des ancrages vers l'arrière du crampon. Ce dernier comprend aussi une fixation, c'est-à-dire un système d'attache à la chaussure au sens de la norme NF EN 893: 2011-01. En général la fixation comprend un ou plusieurs organes de retenue de la chaussure au niveau de la face d'accueil. Un crampon selon le document FR 2 722 067 donne satisfaction dans la mesure où il permet des déplacements sur neige ou sur glace dans de bonnes conditions de sécurité. Cependant ce crampon, de même que d'autres avec des structures différentes mais similaires, présente quelques inconvénients.

Tout d'abord la marche est relativement difficile car la rigidité du crampon limite fortement, voire empêche totalement, un mouvement de déroulement du pied, mouvement qui comprend notamment des flexions longitudinales à l'avant. Le crampon est rigide pour permettre une bonne transmission des appuis entre la chaussure et le sol, et ainsi obtenir un bon ancrage dans la neige ou sur la glace. On peut donc dire que la rigidité élevée du crampon et la gêne qui en résulte pour la marche sont la contrepartie d'un niveau de sécurité suffisant.

On observe en complément que la rigidité d'une chaussure utilisée avec le crampon est également un obstacle au déroulement du pied et à la marche. La chaussure est assez rigide, voire très rigide, pour plusieurs raisons. Tout d'abord elle doit permettre la solidarisation au crampon par les moyens normalisés, notamment par une fixation qui comprend des étriers, ou un étrier et un mécanisme à levier. Ensuite la chaussure doit offrir une bonne résistance thermique, ce qui habituellement se traduit par une épaisseur de tige importante et, par voie de conséquence, une rigidité accrue. Au final c'est l'ensemble comprenant un crampon et la chaussure associée qui présente une rigidité élevée, gênante pour la marche.

Un autre inconvénient observé est celui de la fatigue liée au poids du crampon selon le document FR 2 722 067. En effet la rigidité recherchée pour la sécurité est obtenue par une structure lourde, le corps et les pointes étant des pièces de métal épaisses. La masse élevée du crampon lui confère une inertie mécanique importante, source de fatigue pour l'utilisateur, notamment lors de longues courses en montagne.

On observe en complément que la chaussure associée au crampon est elle aussi assez lourde, parce que la rigidité et le niveau d'isolation qu'elle doit conférer sont élevés. Au final c'est l'ensemble comprenant un crampon et la chaussure associée qui présente une masse élevée, source de fatigue.

Par rapport à cela l'invention a pour but général l'amélioration d'un crampon destiné à être solidarisé à un élément chaussant tel qu'une chaussure. L'invention cherche aussi à améliorer un ensemble qui comprend un crampon et une chaussure ou, plus largement, un ensemble qui comprend un crampon et un élément chaussant. Plus précisément l'invention cherche à faciliter la marche avec un crampon, voire même à rendre la marche aussi naturelle que celle effectuée avec une paire de chaussures souples. En d'autres termes il s'agit de permettre un bon déroulement du pied.

Un autre but de l'invention est de réduire la fatigue de l'utilisateur. Il s'agit de réduire l'inertie du crampon, et donc sa masse.

Pour ce faire, l'invention propose un crampon comprenant un corps qui s'étend en longueur depuis une première extrémité jusqu'à une deuxième extrémité, en largeur entre un premier bord et un deuxième bord, et en hauteur entre une face d'appui et une face d'accueil, le crampon comprenant des pointes en saillie au niveau de la face d'appui, le corps comprenant une première partie qui s'étend en longueur depuis la première extrémité jusqu'à une première limite, ainsi qu'une deuxième partie qui s'étend en longueur depuis la deuxième extrémité jusqu'à une deuxième limite.

Selon l'invention, le crampon est caractérisé par le fait que la première partie est flexible longitudinalement, selon un axe transversal, et par le fait que la première partie est rigide transversalement, selon un axe longitudinal.

Par sa flexibilité longitudinale la première partie est capable de s'adapter aux courbures et de suivre les déformations en flexion longitudinale d'un semelage d'une chaussure, particulièrement dans le cas où cette dernière est souple. Cela permet aux pointes de prendre contact avec le sol de manière progressive pendant la marche, dans le sens où des pointes espacées longitudinalement, au niveau de la première partie, prennent contact avec le sol successivement, l'une après l'autre. Cela facilite la marche, et réduit la fatigue de l'utilisateur. Dans le même temps, par sa rigidité transversale, la première partie permet à l'utilisateur de prendre des appuis plus stables, ou de mieux percevoir les informations sensorielles, même si un contact au sol se fait seulement au niveau d'un bord. Cela aussi facilite la marche, et réduit la fatigue de l'utilisateur. Au final, un crampon qui comprend la première partie selon l'invention facilite la marche et réduit la fatigue dans toutes les phases d'utilisation. On peut dire que ce crampon est plus efficient qu'un crampon selon l'art antérieur.

On verra mieux par la suite que l'aptitude à la flexion longitudinale de la première partie du corps est synonyme d'allègement de sa structure. Cela réduit l'inertie du crampon et, par voie de conséquence, réduit aussi la fatigue de l'utilisateur.

D'une manière générale l'invention améliore un crampon destiné à être solidarisé à un élément chaussant tel qu'une chaussure, ainsi qu'un ensemble comprenant le crampon et l'élément chaussant.

D'autres caractéristiques et avantages de l'invention seront mieux compris à l'aide de la description qui va suivre, en regard du dessin annexé illustrant, selon des formes de réalisation non limitatives, comment l'invention peut être réalisée, et dans lequel :
- la figure 1 est une vue en perspective avant éclatée d'un ensemble qui comprend un crampon et un élément chaussant, selon une première forme de réalisation de l'invention,
- la figure 2 est une vue en perspective par-dessous du crampon de la figure 1,
- la figure 3 est une vue en perspective avant de l'ensemble selon la figure 1, dans un cas où le crampon est solidarisé à l'élément chaussant,
- la figure 4 est une vue de côté de l'ensemble selon la figure 3, dans un cas de prise d'appui à plat sur le sol,
- la figure 5 est une vue de côté de l'ensemble selon la figure 3, dans un cas où la partie avant du crampon et la partie avant de l'élément chaussant sont fléchis, comme cela survient pendant un cycle de marche,
- la figure 6 est une coupe selon VI-VI de la figure 3,
- la figure 7 est une vue similaire à la figure 6, selon une deuxième forme de réalisation de l'invention,
- la figure 8 est une vue en perspective avant d'un crampon, selon une troisième forme de réalisation de l'invention,
- la figure 9 est une vue en perspective avant d'un ensemble qui comprend le crampon de la figure 8 et une chaussure,
- la figure 10 est une vue similaire à la figure 2, selon une quatrième forme de réalisation de l'invention,
- la figure 11 est une vue similaire à la figure 2, selon une cinquième forme de réalisation de l'invention,
- la figure 12 est une vue similaire à la figure 2, selon une sixième forme de réalisation de l'invention,
- la figure 13 est une vue similaire à la figure 2, selon une septième forme de réalisation de l'invention,
- la figure 14 est une vue similaire à la figure 2, selon une huitième forme de réalisation de l'invention,
- la figure 15 est une vue similaire à la figure 2, selon une neuvième forme de réalisation de l'invention,
- la figure 16 est une vue similaire à la figure 2, selon une dixième forme de réalisation de l'invention.

La première forme de réalisation qui va être décrite après concerne des crampons pour l'alpinisme, la marche et la course sur neige ou sur glace, ainsi que l'escalade en cascade de glace. Cependant l'invention s'applique à d'autres domaines dans lesquels l'utilisation de tels crampons s'impose.

La première forme est décrite ci-après à l'aide des figures 1 à 6.

Un ensemble 1 comprenant un crampon 2 et un élément chaussant 3 est visible par exemple sur la figure 1. Le crampon 2, prévu comme on le verra mieux après pour être solidarisé à l'élément chaussant 3, comprend de manière connue un corps 4 qui s'étend en longueur depuis une première extrémité 5 jusqu'à une deuxième extrémité 6, en largeur entre un premier bord 7 et un deuxième bord 8, et en hauteur entre une face d'appui 9 et une face d'accueil 10. La face d'appui 9 est prévue pour venir en regard du sol, tandis que la face d'accueil 10 est destinée à recevoir l'élément chaussant 3.

Le crampon 2 comprend des pointes 15 en saillie au niveau de la face d'appui 9, comme on peut l'observer aussi sur la figure 2. A titre d'exemple non limitatif le crampon comprend huit pointes 15, à savoir deux au niveau du premier bord 7 et vers la première extrémité 5, deux au niveau du deuxième bord 8 et vers la première extrémité 5, deux au niveau du deuxième bord 8 et vers la deuxième extrémité 6, et deux au niveau du premier bord 7 et vers la deuxième extrémité 6. On observe qu'au niveau d'un bord les pointes se succèdent longitudinalement. Cette quantité de pointes 15 et leur répartition ne sont pas limitatives, et tout autre agencement peut être prévu.

Le corps 4 comprend une première partie 16 qui s'étend en longueur depuis la première extrémité 5 jusqu'à une première limite 17, ainsi qu'une deuxième partie 18 qui s'étend en longueur depuis la deuxième extrémité 6 jusqu'à une deuxième limite 19. La première limite 17 et la deuxième limite 19 sont chacune situées entre la première extrémité 5 et la deuxième extrémité 6 du corps 4. De manière non limitative, selon la première forme de réalisation toujours, la première partie 16 et la deuxième partie 18 se prolongent l'une l'autre pour former une pièce monobloc. Il en résulte dans ce cas précis que la première limite 17 et la deuxième limite 19 se confondent l'une l'autre. Chaque limite 17, 19 est une section transversale du corps 4. On verra plus loin l'intérêt d'une telle configuration.

Selon l'invention la première partie 16 est flexible longitudinalement, selon un axe transversal W, et la première partie 16 est rigide transversalement, selon un axe longitudinal L. Ainsi, au niveau de cette partie 16, le corps 4 est flexible longitudinalement et rigide transversalement. Cela permet au crampon 2 de s'adapter à la courbure du semelage d'un élément chaussant tel qu'une chaussure, ainsi que d'en suivre les déformations longitudinales en flexion, pendant la marche ou la course, tout en garantissant des appuis transversaux stables et fiables, c'est-à-dire sans dérapage intempestif.

On convient que pour la première forme de réalisation, de manière non limitative, la première partie 16 est une partie avant. En conséquence le corps 4 du crampon 2 est flexible longitudinalement à hauteur des orteils et du métatarse de l'utilisateur, ce qui est particulièrement utile à un déroulement plus libre du pied. La marche est donc plus facile avec le crampon de l'invention plutôt qu'avec un crampon selon l'art antérieur.

Toujours selon la première forme de réalisation de l'invention, la deuxième partie 18 est flexible longitudinalement, selon un axe transversal W, et la deuxième partie 18 est rigide transversalement, selon un axe longitudinal L. Par analogie avec ce qui précède, au niveau de cette partie 18, le corps 4 est flexible longitudinalement et rigide transversalement. Là encore le crampon 2 peut s'adapter à la courbure du semelage de l'élément chaussant 3, ou en suivre les déformations longitudinales en flexion, pendant la marche ou la course, tout en garantissant des appuis transversaux stables et fiables, sans dérapage intempestif.

Par corollaire avec la convention précédente, toujours de manière non limitative, la deuxième partie 18 est une partie arrière. En conséquence le corps 4 du crampon 2 est flexible longitudinalement à hauteur du talon de l'utilisateur, ce qui est utile lors d'un appui arrière. En effet, dans ce cas une déformation longitudinale du crampon augmente la surface de contact entre la partie arrière 18 et le sol. L'enfoncement des pointes arrière 15 est plus marqué, ce qui augmente l'adhérence ou l'accroche sur glace. Le niveau de sécurité est meilleur.

Au final c'est le corps 4 dans son intégralité qui est flexible longitudinalement, selon un axe transversal W, et rigide transversalement, selon un axe longitudinal L. Cette configuration optimise l'aptitude à la marche ou à la course avec le crampon 2. On observe au passage que le corps 4 peut se déformer en torsion longitudinale selon un axe longitudinal L, ce qui se traduit par une rotation de la partie avant 16 par rapport à la partie arrière 18 selon cet axe L. Cela ajoute encore à la liberté de mouvement du pied, pour une facilité de marche accrue.

Nous allons maintenant brièvement décrire l'élément chaussant 3, par exemple à l'aide de la figure 1, pour ensuite parler du fonctionnement de l'ensemble 1.

L'élément chaussant peut soit accueillir directement le pied de l'utilisateur, soit accueillir une chaussure de marche ou de course, non représentée, elle-même prévue pour accueillir le pied de l'utilisateur. L'élément chaussant 3 comprend ici un semelage externe 23 et une tige souple 24. L'élément chaussant 3 s'étend en longueur depuis une extrémité avant ou pointe 25 jusqu'à une extrémité arrière ou talon 26, et en largeur entre une partie latérale 27 et une partie médiale 28. Tel que représentée la tige 24 comprend une première portion ou portion basse 29, prévue pour entourer le pied directement ou par l'intermédiaire d'une chaussure, ainsi qu'une deuxième portion ou portion haute 30 qui prolonge la portion basse dans un sens d'éloignement du semelage externe 23, la portion haute 30 étant prévue pour couvrir au moins la cheville de l'utilisateur, ou la cheville et une partie du bas de jambe. L'élément chaussant 3 présente une structure continue qui lui confère une bonne étanchéité. L'élément chaussant 3 est aussi élastiquement déformable, pour faciliter un chaussage ou un déchaussage. Enfin l'élément chaussant 3 comprend des moyens de serrage, représentés sous la forme de sangles 31, 32 réglables en longueur, pour optimiser le maintien du pied ou de la chaussure accueillie.

Lorsque l'élément chaussant 3 est solidarisé au crampon 2, comme il sera détaillé après, l'ensemble 1 présente par exemple l'aspect général représenté sur la figure 3. On observe que le semelage externe 23, qui est souple pour un bon déroulement du pied, repose directement sur le corps 4 du crampon 2. A ce titre le semelage externe 23 est solidarisé à la fois à la première partie 16 et à la deuxième partie 18. En fait le semelage externe 23 est rigoureusement en regard du corps 4, le périmètre du premier 23 étant compris entre 90 et 110 % du périmètre du second 4. Cela permet une transmission directe des appuis et des informations sensorielles entre le pied et le sol. Cela permet aussi au corps 4 de complètement coopérer avec le semelage 23 dans toutes les situations, comme on peut l'observer sur les figures 4 et 5.

La première situation, selon figure 4, est ici celle où l'ensemble 1 est plaqué sur un sol plat, lequel n'est pas représenté. Le semelage 23 est en appui sur le corps 4. Les pointes 15 sont dans la position qu'elles occupent lorsque le crampon 2 n'est pas contraint. Par exemple deux pointes avant 15 qui se succèdent longitudinalement, situées au niveau du premier bord 7, sont parallèles entre-elles. Ces pointes, dont les directions respectives sont visualisées par des axes d1, d2, sont par exemple parallèles l'une par rapport à l'autre.

La deuxième situation, selon la figure 5, correspond à une phase de la marche pour laquelle l'avant de l'ensemble 1 fléchit. Par corollaire le semelage externe 23 et le corps 4 fléchissent. Plus précisément la première partie 16, ici partie avant, fléchit. En conséquence les extrémités des pointes 15 ci-avant mentionnées s'éloignent l'une de l'autre, leurs axes respectifs d1, d2 formant un angle α dont la valeur peut être de quelques degrés, ou de quelques dizaines de degrés. On pourrait bien sûr prévoir alternativement qu'à l'état de repos les axes des pointes forment déjà un angle, au lieu d'être parallèles entre-eux. Dans tous les cas les orientations des pointes suivent la courbure du corps 4, lors des appuis ou des mouvements de déroulement, pour une meilleure coopération avec le sol.

La solidarisation de l'élément chaussant 3 au crampon 2, selon la première forme de réalisation, est détaillée à la figure 6. On peut observer sur cette dernière que, de manière non limitative, le crampon 1 comprend des moyens de liaison 35 prévus pour assurer une liaison permanente du crampon 2 à un élément chaussant 3. Ces moyens sont représentés sous la forme de rivets. Ils constituent une liaison permanente dans le sens où ils ne peuvent pas être démontés avec un outil. D'autres moyens de liaison permanente peuvent être prévus, comme par exemple de la colle, ou tout équivalent. Ces moyens sont faciles à employer.

L'aptitude à la flexion longitudinale du crampon 2 peut être obtenue de différentes façons. Comme on peut l'observer à l'aide de l'ensemble des figures 1 à 6, pour la première forme de réalisation, une partie 16, 18 au moins comprend une plaque 16, 18, la plaque présentant des fentes transversales 36, 37. Ces fentes réduisent la résistance en flexion longitudinale de la plaque et, de ce fait, les parties 16, 18 fléchissent plus facilement.

On observe que, de manière non limitative, au moins une fente transversale 36 présente une extrémité ouverte 38. Cela facilite la flexion longitudinale du corps 4 selon un axe transversal W et facilite aussi la torsion du corps selon un axe longitudinal L, tout en préservant la rigidité transversale en flexion selon un axe longitudinal.

On observe également qu'au moins une fente transversale 37 présente deux extrémités fermées 39, 40. Cela facilite la flexion longitudinale du corps 4 selon un axe transversal W, tout en préservant la rigidité en torsion et la rigidité transversale en flexion selon un axe longitudinal.

En fait la première forme de réalisation de l'invention combine les fentes avec une extrémité ouverte et les fentes aux deux extrémités fermées.

Selon la première forme de réalisation toujours, des pointes 15 font saillie au niveau de la face d'appui 9 pour la première partie 16, et des pointes 15 font saillie au niveau de la face d'appui 9 pour la deuxième partie 18. Les pointes sont donc réparties vers l'avant et vers l'arrière du crampon 2. Cela apporte une capacité d'ancrage au sol aussi bien à l'avant qu'à l'arrière, et favorise un déroulement régulier du pied.

Afin de simplifier sa structure, une partie 16, 18 au moins du crampon 2 forme avec une ou plusieurs pointes 15 une pièce monobloc. Ici les deux parties 16, 18 et toutes les pointes 15 forment une pièce monobloc. La simplification est maximale. Cette pièce comprend par exemple des fibres synthétiques ou naturelles noyées dans une matrice faite de résine ou de tout matériau équivalent. La pièce peut aussi être faite avec un métal, un alliage métallique, ou autre.

Les autres formes de réalisation sont présentées ci-après à l'aide des figures 7 à 16. Pour des raisons de commodité, les éléments communs avec la première forme sont désignés par les mêmes références.

Pour la deuxième forme, selon la figure 7, on retrouve un ensemble 1 avec un crampon 2 et un élément chaussant 3. Ce qui est spécifique à la deuxième forme, c'est que le crampon 2 comprend des moyens de liaison 45 prévus pour assurer une liaison non permanente du crampon à un élément chaussant 3. Ces moyens sont représentés sous la forme de vis. Ils constituent une liaison non permanente dans le sens où ils peuvent être démontés avec un outil. D'autres moyens de liaison non permanente peuvent être prévus, comme par exemple des mécanismes de verrouillage à ressort, ou tout équivalent. Ces moyens facilitent la maintenance, des éléments usés ou abîmés pouvant être changés.

Une autre spécificité de la deuxième forme de réalisation est qu'une partie 16, 18 au moins du crampon 2 porte des pointes 46 rapportées. Chaque pointe 46 peut être rapportée par un moyen de liaison permanente ou, alternativement, par un moyen de liaison non permanente. De manière non limitative, selon la deuxième forme de réalisation, il est prévu un moyen de liaison non permanente. Par exemple, les moyens de liaison 45 utilisés pour solidariser le crampon à l'élément chaussant sont les mêmes que ceux utilisés pour solidariser les pointes 46 aux parties 16, 18 du corps 4. Là encore cela facilite la maintenance.

Pour la troisième forme, selon les figures 8 et 9, l'invention propose un ensemble 1 qui comprend un crampon 2 et une chaussure 3. Cela revient à dire qu'ici l'élément chaussant est une chaussure, souple et adaptée à la marche et à la course à pied. Parce que le crampon est lui aussi souple en flexion longitudinale, l'ensemble selon la troisième forme de réalisation est adapté à la course rapide sur neige ou sur glace.

Pour la quatrième forme, selon la figure 10, le corps 4 du crampon 2 présente uniquement des fentes transversales 37 aux extrémités 39, 40 fermées. Cela confère au corps 4 une bonne rigidité en torsion selon un axe longitudinal L.

Pour la cinquième forme, selon la figure 11, le corps 4 du crampon 2 présente à la fois des fentes transversales 36 avec une extrémité ouverte 38 et des fentes transversales 37 aux extrémités 39, 40 fermées. Cela confère au corps 4 une certaine souplesse en torsion, selon un axe longitudinal L.

Pour la sixième forme, selon la figure 12, une ou plusieurs pointes longitudinales 47 sont solidarisées à au moins l'une des première 16 et deuxième 18 parties. Plus précisément la partie avant 16 porte deux pointes 47 orientées vers l'avant, pour faciliter les évolutions dans les murs de neige ou de glace.

Pour la septième forme, selon la figure 13, la première partie 16 et la deuxième partie 18 sont reliées l'une à l'autre par un pont 48. Cela permet par exemple un ajustement de la longueur du corps 4, et donc un ajustement de la longueur du crampon. Un avantage qui en découle est de pouvoir adapter le crampon 2 à plusieurs pointures de chaussures.

Pour la huitième forme, selon figure 14, la première partie 16 et la deuxième partie 18 sont partiellement juxtaposées. De plus, le crampon 2 comprend des moyens d'ajustement de sa longueur, moyens qui comprennent par exemple une liaison vis-écrou 49.

Pour la neuvième forme, selon la figure 15, une partie 16, 18 au moins du crampon 2 comprend une tôle ondulée 50, la tôle ondulée présentant des stries transversales 51. Plus précisément, de manière non limitative, les deux parties 16, 18 comprennent de la tôle ondulée, et forment une pièce monobloc. Il s'agit simplement d'une alternative de construction, qui peut elle aussi comprendre des moyens de réglage de la longueur du corps.

Pour la dixième forme, selon la figure 16, une partie 16, 18 au moins du crampon comprend une poutre longitudinale 52 et des bras transversaux 53. Il s'agit encore d'une alternative de construction.

Dans tous les cas l'invention est réalisée à partir de matériaux et selon des techniques de mise en oeuvre connus de l'homme du métier.

Bien entendu l'invention n'est pas limitée aux formes de réalisation ci-avant décrites, et comprend tous les équivalents techniques pouvant entrer dans la portée des revendications qui vont suivre.

Par exemple, il est possible d'envisager un crampon 2 pour lequel une seule des parties 16, 18 est flexible longitudinalement.

## Revendications

1. Crampon (2) comprenant un corps (4) qui s'étend en longueur depuis une première extrémité (5) jusqu'à une deuxième extrémité (6), en largeur entre un premier bord (7) et un deuxième bord (8), et en hauteur entre une face d'appui (9) et une face d'accueil (10), le crampon (2) comprenant des pointes (15) en saillie au niveau de la face d'appui (9), le corps (4) comprenant une première partie (16) qui s'étend en longueur depuis la première extrémité (5) jusqu'à une première limite (17), ainsi qu'une deuxième partie (18) qui s'étend en longueur depuis la deuxième extrémité (6) jusqu'à une deuxième limite (19),
**caractérisé par le fait que** la première partie (16) est flexible longitudinalement, selon un axe transversal (W), et **par le fait que** la première partie (16) est rigide transversalement, selon un axe longitudinal (L).

2. Crampon (2) selon la revendication 1, **caractérisé par le fait que** la deuxième partie (18) est flexible longitudinalement, selon un axe transversal (W), et **par le fait que** la deuxième partie (18) est rigide transversalement, selon un axe longitudinal (L).

3. Crampon (2) selon la revendication 1 ou 2, **caractérisé par le fait qu'**une partie (16, 18) au moins comprend une plaque (16, 18), la plaque (16, 18) présentant des fentes transversales (36, 37).

4. Crampon (2) selon la revendication 3, **caractérisé par le fait qu'**au moins une fente (36) présente une extrémité ouverte (38).

5. Crampon (2) selon la revendication 3 ou 4, **caractérisé par le fait qu'**au moins une fente (37) présente deux extrémités fermées (39, 40).

6. Crampon (2) selon la revendication 1 ou 2, **caractérisé par le fait qu'**une partie (16, 18) au moins comprend une tôle ondulée (50), la tôle ondulée (50) présentant des stries transversales (51).

7. Crampon (2) selon la revendication 1 ou 2, **caractérisé par le fait qu'**une partie (16, 18) au moins comprend une poutre longitudinale (52) et des bras transversaux (53).

8. Crampon (2) selon l'une des revendications 1 à 7, **caractérisé par le fait que** la première partie (16) et la deuxième partie (18) se prolongent l'une l'autre pour former une pièce monobloc.

9. Crampon (2) selon l'une des revendications 1 à 7, **caractérisé par le fait que** la première partie (16) et la deuxième partie (18) sont partiellement juxtaposées.

10. Crampon (2) selon l'une des revendications 1 à 7, **caractérisé par le fait que** la première partie (16) et la deuxième partie (18) sont reliées l'une à l'autre par un pont (48).

11. Crampon (2) selon l'une des revendications 1 à 10, **caractérisé par le fait que** des pointes (15) font saillie au niveau de la face d'appui (9) pour la première partie (16).

12. Crampon (2) selon l'une des revendications 1 à 11, **caractérisé par le fait que** des pointes (15) font saillie au niveau de la face d'appui (9) pour la deuxième partie (16).

13. Crampon (2) selon l'une des revendications 1 à 12, **caractérisé par le fait qu'**une partie (16, 18) au moins forme avec une ou plusieurs pointes (15) une pièce monobloc.

14. Crampon (2) selon l'une des revendications 1 à 12, **caractérisé par le fait qu'**une partie (16, 18) au moins porte des pointes (46) rapportées.

15. Crampon (2) selon l'une des revendications 1 à 14, **caractérisé par le fait qu'**une ou plusieurs pointes longitudinales (47) sont solidarisées à au moins l'une des première (16) et deuxième (18) parties.

16. Crampon (2) selon l'une des revendications 1 à 15, **caractérisé par le fait que** la première partie (16) est une partie avant.

17. Crampon (2) selon l'une des revendications 1 à 16, **caractérisé par le fait que** la deuxième partie (18) est une partie arrière.

18. Crampon (2) selon l'une des revendications 1 à 17, **caractérisé par le fait qu'**il comprend des moyens de liaison (35) prévus pour assurer une liaison permanente du crampon (2) à un élément chaussant (3).

19. Crampon (2) selon l'une des revendications 1 à 17, **caractérisé par le fait qu'**il comprend des moyens de liaison (45) prévus pour assurer une liaison non permanente du crampon à un élément chaussant (3).

20. Ensemble (1) comprenant un crampon (2) et un élément chaussant (3) selon l'une des revendications 1 à 19.
